# EUROPÄISCHE PATENTSCHRIFT

(11) **EP 2 957 679 B1**
(45) Veröffentlichungstag und Bekanntmachung des Hinweises auf die Patenterteilung: **26.12.2018**
(21) Anmeldenummer: 14172965.7
(22) Anmeldetag: 18.06.2014
(51) Int. Cl.: E02F 9/20, E02F 3/96

(54) **ÜBERGEORDNETES STEUERSYSTEM**
SUPERORDINATE CONTROL SYSTEM
SYSTÈME DE COMMANDE PLACÉ EN AMONT

(43) Veröffentlichungstag der Anmeldung: 23.12.2015
(73) Patentinhaber: Morath GmbH, 79774 Albbruck (DE)
(72) Erfinder: Morath, Wolfgang, 79774 Albbruck (DE); Morath, Daniel, 79774 Albbruck (DE)
(74) Vertreter: Westphal, Mussgnug & Partner Patentanwälte mbB

(56) Entgegenhaltungen:
- EP-A1- 2 508 680
- WO-A1-01/57324
- KR-B1- 101 164 179
- US-A- 5 957 213
- US-A1- 2002 014 352
- US-A1- 2002 189 435
- US-A1- 2008 040 007
- US-A1- 2008 208 395
- US-A1- 2011 048 808
- US-A1- 2012 305 025

## Beschreibung

Die vorliegende Erfindung betrifft eine Vorrichtung mit einem Trägergerät und einem Anbaugerät, beispielsweise eine Baumaschine, wie z. B. einen Kettenbagger mit einer Bohrlafette als Anbaugerät, nach dem Oberbegriff des Patentanspruchs 1.

Anbaugeräte, beispielsweise Bohrgeräte, Spritzmanipulatoren, Greifer, Harvester usw., zum Anbau an geeignete Trägergeräte, wie beispielsweise Kettenbagger, Schreitbagger, Radbagger, Mini- und Midibagger, Zwei-Wege-Bagger, Mobilkrane, Teleskoplader u.s.w. sind im Stand der Technik bekannt. Bei diesen Geräten erfolgt die Bedienung des Anbaugeräts in der Regel durch Hand-, Kabel- oder Funkfernsteuerung, während das Trägergerät konventionell in einer Fahrerkabine bedient wird, oder auch durch eine eigene Hand-, Kabel-, oder Funkfernsteuerung.

Abhängig von den Gegebenheiten vor Ort, z.B. beim Bohreinsatz, sind für das Positionieren bzw. Betreiben der Gerätschaften (Anbau- und Trägergerät) zwei oder mehrere Personen, beispielsweise ein oder mehrere Bediener oder Einweiser erforderlich. Aktuell werden beispielsweise beim Bohreinsatz gegenwärtig zwei Bediener benötigt, ein erster Bediener für das Bohrgerät und ein zweite Bediener für das Trägergerät. Dies ist einerseits aufgrund des erhöhten Personaleinsatzes unwirtschaftlich. Falls zum Bedienen der Gerätschaften nur ein einziger Bediener zur Verfügung steht, ist für diesen andererseits ein häufiger Platzwechsel beispielsweise aufgrund unzureichender Kontrollmöglichkeiten der Bohrarbeiten, notwendig, wodurch ein zusätzlicher Zeitverlust entsteht. Bei solchen Einsätzen besteht häufig auch Lebensgefahr, da sich der Bediener des Anbaugeräts innerhalb des Gefahrenbereichs aufhalten muss, oder da durch Sichtprobleme wie beispielsweise Staub, unübersichtliches Gelände, Bauwerke usw. die Kommunikation des Einweisers mit dem Bediener des Trägergeräts erschwert ist. Dazu trägt auch die bei Baustellen vorhandene erhöhte Lärmemission bei.
Die Druckschriften US 2002/0189435 A1, WO 01/57324 A1, KR 101164179 B1 und US 2002/014352 A1 offenbaren weiteren Stand der Technik zu Ansteuersystemen. Die WO 01/57324 A1 offenbart dabei die Merkmale aus dem Oberbegriff des Anspruchs 1.

Aufgabe der vorliegenden Erfindung ist es daher, ein ganzheitliches Bedien- und Steuerungskonzept zu entwickeln mit universell einsetzbaren Steuersystemen und den dazu gehörenden Stellgliedern, wie beispielsweise Wegeventilen usw. für alle bekannten Trägergeräte und Anbaugeräte, unabhängig vom Steuersystem des Trägergeräts und des Anbaugeräts, bei welcher die Funktionen aus der vorhandenen Fahrerkabine bzw. aus dem Bedienstand auf einer zentralen Bedieneinheit abgebildet werden. Dabei müssen alle relevanten Sicherheits- und Verriegelungssysteme, wie beispielsweise Bremsen, Not-aus-Systeme usw. aufrecht erhalten werden und die wirtschaftliche Umsetzung durch Verwendung größtenteils gleichbleibender Komponenten, wie beispielsweise bei einem Baukastensystem erfolgen können. Alle erforderlichen Komponenten des übergeordneten Systems sollen möglichst kompakte Abmessungen aufweisen und sollten eine hinreichend hohe Resistenz gegen äußere Einwirkungen, wie beispielsweise Feuchtigkeit, Staub, Schmutz, Vibrationen, Schock, Korrosionen, chemische Beständigkeit usw. haben, um in den jeweiligen Träger- und Anbaugeräten verbaut werden zu können.
Diese Aufgabe wird gelöst durch eine Vorrichtung nach Anspruch 1. Vorteilhafte Ausführungsformen sind in den Unteransprüchen offenbart.

Die erfinderische Vorrichtung weist ein Anbaugerät und ein Trägergerät auf, das mit dem Anbaugerät mechanisch verbunden ist, sowie einen ersten und einen zweiten Empfänger, die auf oder an dem Trägergerät mechanisch befestigt sind, oder die auf oder an dem Anbaugerät mechanisch befestigt sind. Weiterhin weist die Vorrichtung wenigstens eine Funkfernsteuerung auf, die mit dem ersten und dem zweiten Empfänger kommunizieren kann und mit diesen gegebenenfalls kommuniziert, so dass der erste und/oder der zweite Empfänger elektrische Signale an das Trägergerät und/oder an das Anbaugerät übermitteln, wenn die wenigstens eine Funkfernsteuerung mit dem ersten und/oder dem zweiten Empfänger kommuniziert.

Ist der erste Empfänger auf oder an dem Trägergerät mechanisch befestigt, bzw. angeordnet, kann er somit in der bevorzugten Ausführung elektrische Signale an das Anbaugerät übermitteln. Ist der zweite Empfänger auf oder an dem Anbaugerät mechanisch befestigt, bzw. angeordnet, kann er in der bevorzugten Ausführung elektrische Signale an das Trägergerät übermitteln. Dies ermöglicht eine Funkfernsteuerung der gesamten Vorrichtung, unabhängig davon, wo der erste und der zweite Empfänger angeordnet sind.

Die elektrischen Signale sind vorzugsweise Steuersignale, die eine Bewegung des Anbaugeräts und/oder von Teilen des Anbaugeräts und/oder des Trägergeräts bewirken, wenn die Funkfernsteuerung dem ersten und/oder dem zweiten Empfänger ein dafür vorgesehenes erstes Signal übermittelt. Das Trägergerät ist vorteilhafterweise dazu ausgebildet, das Anbaugerät zu bewegen.

Die Funkfernsteuerung kann beispielsweise mit einem auf dem Trägergerät montierten Empfänger kommunizieren und auch über bereits vorhandene Zusatzfunktionen das Anbaugerät steuern.

Um mit dem ersten und dem zweiten Empfänger zu kommunizieren, kann die Funkfernsteuerung beispielsweise einen Sender, gegebenenfalls jedoch auch mehrere Sender aufweisen, die auf unterschiedlichen Frequenzen senden.

Die erfindungsgemäße Vorrichtung weist ein Anbaugerät, ein Trägergerät, das mit dem Anbaugerät mechanisch verbunden ist und dazu ausgebildet sein kann, das Anbaugerät zu bewegen, auf, einen ersten und einen zweiten Empfänger, sowie eine Funkfernsteuerung, die mit dem oder den Empfängern, beispielsweise mit dem ersten Empfänger und/oder mit dem zweiten Empfänger, vorzugsweise gegebenenfalls auch gleichzeitig, kommunizieren kann. Das Trägergerät kann beispielsweise ein Hydraulikaggregat sein. Erfindungsgemäß kommuniziert der erste Empfänger mit dem Trägergerät über Steuersignale, die eine Bewegung des Anbaugeräts mit dem Trägergerät bewirken, wenn die Funkfernsteuerung dem ersten Empfänger ein dafür vorgesehenes erstes Signal übermittelt. Der zweite Empfänger übermittelt Steuersignale an das Anbaugerät, wobei die Steuersignale eine Bewegung von Teilen des Anbaugeräts bewirken, wenn die Funkfernsteuerung dem zweiten Empfänger ein dafür vorgesehenes zweites Signal übermittelt, wobei sowohl die Bewegung des Anbaugeräts, als auch die Bewegung des Trägergeräts mit der gleichen Funkfernsteuerung gesteuert werden, wobei vorteilhafterweise noch weitere Nebenfunktionen, wie zum Beispiel Motorstart, Druckanzeigen, Öldruck, Temperaturen etc. mit der obengenannten Funkfernsteuerung kommuniziert werden.

Die Bewegung des Anbaugeräts als Gesamteinheit mit dem Trägergerät ist dabei vorteilhafterweise unabhängig von der Bewegung von beispielsweise Teilen des Anbaugeräts oder von der Funktion des Anbaugeräts steuerbar.

Eine solche Vorrichtung hat eine Reihe unterschiedlicher Vorteile: So kann beispielsweise der Bediener eine Bedienposition außerhalb des Gefahrenbereichs, beispielsweise außerhalb von Hochspannungsleitungen, Steinschlag, Erdrutsch, kontaminierten Bereichen usw. ohne Einschränkung des Bedienkomforts einnehmen. Der Bediener kann seine Bedienposition mit optimaler Sicht zum aktuellen Geschehen selber wählen und sich ohne Einschränkung durch Lärm und/oder Staubquellen bewegen. Es ist zudem bei einer solchen Vorrichtung nur noch ein einziger Bediener erforderlich, was aufgrund der Personaleinsparung in einer erhöhten Wirtschaftlichkeit resultiert, da z.B. ein Einweiser nicht mehr erforderlich ist.

Durch die Vorrichtung wird somit eine erhöhte Bedien- und Positioniergeschwindigkeit als auch eine erhöhte Positioniergenauigkeit durch übergeordnete Steuerung erreicht, sowie eine erhöhte Bedienqualität, weil nur noch eine einzige und übergeordnete Bedienung erforderlich ist. Der Bediener muss in diesem Fall nicht mehr in die Kabine beispielsweise eines Baggers einsteigen um das Anbaugerät zu positionieren. Durch die daraus resultierende geringere physische Belastung kann der Bediener sicherer und fehlerfreier arbeiten. Darüber hinaus kann eine Energieeinsparung bewirkt werden, wenn beispielsweise Motor-Start/Stop-Funktionen, bzw. Drehzahlabsenkungen vorgesehen werden. Die Steuereinheit ist universell für alle bekannten Trägergeräte und Anbaugeräte einsetzbar und zwar unabhängig von deren jeweiligem Steuersystem. Die übergeordnete Steuerung ermöglicht auch den Betrieb des Trägergeräts im Stand-Alone-Modus, also ohne Anbaugerät.

Durch ein derart übergeordnetes Bedien- und Steuerungskonzept können universelle Anbaugeräte und auch Trägergeräte mit nur einer einzigen Funkfernsteuerung bedient werden. Sowohl die Anbaugeräte als auch die Trägergeräte können auf diese Weise zentral und standortunabhängig mit nur einer einzigen Funkfernsteuerung bedient werden.

In einer bevorzugten Ausführungsform ist zwischen dem Trägergerät und dem Anbaugerät ein Verbindungsteil angeordnet, das sowohl mit dem Trägergerät, als auch mit dem Anbaugerät mechanisch verbunden ist. Das Verbindungsteil ist dabei vorzugsweise ein wenigstens ein Gelenk und/oder wenigstens einen Teleskopausschub aufweisender Trägerarm. Dies hat den Vorteil, dass das Anbaugerät so bewegt werden kann, dass sich seine relative Position zum Trägergerät ändert. Um das Anbaugerät von einer ersten Position zu einer zweiten Position zu bewegen, kann das Trägergerät beispielsweise einen fahrbaren Untersatz aufweisen, und/oder ein Drehgelenk, das beispielsweise auf den fahrbaren Untersatz oder auf einen Sockel aufgebaut ist, aufweisen. Auf diese Weise kann das Anbaugerät mit dem Trägergerät von einem Ort zu einem anderen Ort bewegt werden.

Ist der relative Abstand zwischen dem Trägergerät und dem Anbaugerät veränderbar, muss das Trägergerät, um das Anbaugerät von einem ersten Ort zu einem zweiten Ort zu bewegen, nicht immer notwendigerweise bewegt werden.

Der erste Empfänger ist vorzugsweise mechanisch mit dem Trägergerät verbunden und der zweite Empfänger ist vorteilhafterweise mit dem Anbaugerät mechanisch verbunden. Der erste Empfänger steuert somit das Trägergerät, während der zweite Empfänger das Anbaugerät steuert.

In einer weiteren Ausführungsform ist denkbar, dass zum Beispiel der erste Empfänger über eine oder mehrere Signal/Steuerleitungen, beispielsweise elektrisch, hydraulisch, pneumatisch oder per Funksignal Steuersignale an das Anbaugerät übermittelt und damit eine oder mehrere Bewegungen und/oder Funktionen des Anbaugeräts initiiert werden.

In einer weiteren Ausführungsform ist es denkbar, dass zum Beispiel der zweite Empfänger über eine oder mehrere Signal-/Steuerleitungen zum Beispiel elektrisch, hydraulisch, pneumatisch oder per Funksignal Steuersignale an das Trägergerät übermittelt und damit eine oder mehrere Bewegungen und/oder Funktionen des Trägergeräts initiiert werden.

Das Trägergerät kann beispielsweise ein Kettenbagger sein, ein Schreitbagger, ein Radbagger, ein Mini- oder Midibagger, ein Zwei-Wege-Bagger, ein Mobilkran, ein Teleskoplader oder ähnliches.

Das Trägergerät kann natürlich auch ein Hydraulikbagger sein. Unter einem Hydraulikbagger versteht man einen Bagger, dessen Fahrwerk und Arbeitseinrichtung vorwiegend durch hydraulische Kraftübertragung bewegt werden. Der Hydraulikbagger kann dabei z.B. ein Schreit- Ketten- oder Radbagger sein.

Das Anbaugerät kann beispielsweise ein Bohrgerät, ein Spritzmanipulator, ein Greifer, ein Harvester oder ein ähnliches Gerät, beispielsweise ein Bohrgerät, eine Bohrlafette, ein Mulchgerät, Böschungslöffel, Verdichter, eine Rüttelplatte sein und hydraulische Schnellwechseleinrichtungen, Rotatoren , Tiltrotatoren, schwenkbare Schnellwechsler oder ähnliches aufweisen oder umfassen.

Wesentlich ist, dass sowohl das Trägergerät, als auch das Anbaugerät mit einer einzigen Funkfernsteuerung bedienbar sind. Besteht die Auswahl unter mehreren Anbaugeräten, so weist jedes Anbaugerät vorteilhafterweise, um eine universelle Anwendbarkeit zu gewährleisten, einen eigenen zweiten Empfänger auf, der mit der vorhandenen Funkfernsteuerung kommunizieren kann und der Steuersignale an das jeweilige Anbaugerät übermittelt bzw. empfängt, die eine Bewegung von Teilen des jeweiligen Anbaugeräts bewirken, wenn die Funkfernsteuerung dem zweiten Empfänger ein dafür vorgesehenes Signal übermittelt. Die Bewegung des Anbaugeräts als ganzes wird dabei jedoch mit dem Trägergerät gesteuert. Das Trägergerät weist einen ersten Empfänger auf, der Steuersignale an das Trägergerät übermittelt, die eine Bewegung des Anbaugeräts mit dem Trägergerät bewirken, wenn die Funkfernsteuerung dem ersten Empfänger ein dafür vorgesehenes Signal übermittelt.

Der Sender in der Funkfernsteuerung kann beispielsweise auf diese Art und Weise entweder gleichzeitig mit den beiden Empfängern, nämlich dem Empfänger auf dem Anbaugerät und dem Empfänger auf dem Trägergerät kommunizieren, oder auch abwechslungsweise.

In einer weiteren Ausführung können auch mehrere Sende/ Empfangsmodule pro Sender oder Empfänger verwendet werden.

Wenn der Sender der Funkfernsteuerung mit dem Empfänger auf dem Trägergerät kommuniziert, meldet in einer bevorzugten Ausführungsform das Trägergerät die elektrischen Steuersignale an das Anbaugerät. Die Funkfernsteuerung selbst kann so ausgebildet sein, dass sie beispielsweise Feedback-Signale bzw. Rückmeldesignale von dem ersten Empfänger und/oder dem zweiten Empfän-ger erhalten kann, so dass der jeweilige Zustand der Vorrichtung, also sowohl des Trägergeräts als auch des Anbaugeräts an oder auf der Funkfernsteuerung erkennbar oder sichtbar ist. Die Fernsteuerung ist so ausgelegt, dass sowohl das Trägergerät als auch das Anbaugerät auch mit der Bedieneinheit alleinig und eigenständig bedient werden kann. Gibt der erste und/oder zweite Empfänger Rückmeldesignale an die Funkfernsteuerung, ist er vorzugsweise auch als Sender ausgebildet.

Das Trägergerät kann beispielsweise hydraulische oder elektrische (CAN, PWM, digital, etc.) Wegeventile (Hydraulikblock) oder eine Kombination aus beiden aufweisen.

Im Falle von hydraulischen Wegeventilen wird in einer Ausführungsform eine hydraulische Vorsteuersignalumschaltung eingebaut, die vorzugsweis über eine Berechnungseinheit elektrisch mit dem ersten Empfänger verbunden ist.

Im Falle von elektrischen Wegeventilen erfolgt in einer Ausführungsform die Steuerung über eine elektrische Schnittstelle/Berechnungseinheit, die mit dem ersten Empfänger elektrisch verbunden wird.

Das Trägergerät kann beispielsweise eine hydraulische Vorsteuersignalumschaltung aufweisen, die, vorzugsweise über eine Berechnungseinheit, mit dem ersten Empfänger elektrisch verbunden ist. Das Trägergerät kann außerdem auch einen Hydraulikblock aufweisen, der, vorzugsweise über eine hydraulische Vorsteuersignalumschaltung mit dem ersten Empfänger verbunden ist. Alternativ oder zusätzlich kann das Trägergerät eine elektrische Schnittstelle aufweisen, die über eine Berechnungseinheit elektrisch mit dem ersten Empfänger verbunden ist.

Das Anbaugerät kann einen Hydraulikblock aufweisen, der, vorzugsweise über eine Berechnungseinheit, elektrisch mit dem zweiten Empfänger verbunden ist.
Auf diese Weise können hydraulische Steuerungen sowohl des Anbaugeräts als auch des Trägergeräts effektiv realisiert werden und/oder im Falle von elektrisch betriebenen Geräten, diese Geräte entsprechend elektrisch geschaltet und/oder gesteuert werden. Die elektrischen Schalt- bzw. Steuerimpulse können beispielsweise Motoren im Anbaugerät und/oder im Trägergerät an- und ausschalten, aber gegebenenfalls auch steuern, oder beispielsweise Ventile schalten und/oder steuern, aber auch Hydraulikeinrichtungen steuern.

In der erfinderischen Ausführungsform ist die Fernsteuerung eine Funkfernsteuerung, die einen einzigen Sender sowohl für die Kommunikation mit dem ersten Empfänger als auch für die Kommunikation mit dem zweiten Empfänger aufweist.

In einer weiteren Ausführungsform weist die Funkfernsteuerung zwei Sendemodule auf, von denen ein erstes Sendemodul mit dem ersten Empfänger und ein zweites Sendemodul mit dem zweiten Empfänger kommuniziert. Natürlich kann die Funkfernsteuerung auch mehr als zwei Sendemodule aufweisen.

Wesentlich ist jedoch, dass sowohl das Trägergerät, als auch das Anbaugerät mit einer einzigen Funkfernsteuerung gesteuert werden. Diese Funkfernsteuerung ist vorteilhafterweise in einem einzigen Gehäuse untergebracht und vorzugsweise eine tragbare Fernsteuerung. Weist die Funkfernsteuerung nur einen einzigen Sender für die Kommunikation sowohl mit dem ersten Empfänger als auch mit dem zweiten Empfänger auf, so kann diese Kommunikation entweder auf einem einzigen Frequenzband, beispielsweise im zeitgetakteten Modus, oder auf mehreren Frequenzbändern erfolgen. Als Energiequelle für die Funkfernsteuerung kann beispielsweise ein Akku verwendet werden.

Um Anbaugeräte rasch austauschen zu können, und um verschiedene Anbaugeräte an einem einzigen Trägergerät verwenden zu können, ist vorteilhafterweise an dem Trägergerät und/oder an dem Verbindungsteil ein mechanischer Anschluss zur lösbaren Befestigung des Anbaugeräts an dem Trägergerät angeordnet.

Die Erfindung wird nachfolgend anhand von Zeichnungen näher erläutert. Die in der nachfolgenden Beschreibung verwendeten Bezeichnungen wie "oben", "unten", "links", "rechts", und ähnliches, beziehen sich auf die Figuren und sollen in keiner Weise einschränkend sein, auch wenn sie sich auf bevorzugte Ausführungsformen beziehen. In den folgenden Figuren sind gleichwirkende Elemente mit gleichen Bezugszeichen versehen. In den Zeichnungen zeigt:
- Fig. 1: Ein Beispiel für eine Vorrichtung mit einem Trägergerät und einem Anbaugerät.
- Fig. 2: Ein weiteres Beispiel für eine Vorrichtung mit einem Trägergerät und einem Anbaugerät
- Fig. 3: Ein drittes Beispiel für eine Vorrichtung mit einem Trägergerät und einem Anbaugerät
- Fig. 4: Ein viertes Beispiel für eine Vorrichtung mit einem Trägergerät und einem Anbaugerät.

Figur 1 zeigt eine Vorrichtung 1 mit einem Trägergerät 2, einem Anbaugerät 4, einer Fernsteuerung 5, einem ersten Empfänger 6, und einem zweiten Empfänger 8. Das Trägergerät 2 ist mit dem Anbaugerät 4 über ein Verbindungsteil 10, welches ein Gelenk 12 aufweist, verbunden. Mit dem Gelenk 12 kann der relative Abstand zwischen dem Trägergerät 2 und dem Anbaugerät eingestellt werden. Das Trägergerät 2 ist im vorliegenden Beispiel ein Raupenbagger, mit einem Fahrgestell 14, einem Fahrgestellaufbau 16 in Form einer Fahrerkabine und einem zwischen dem Fahrgestell 14 und dem Fahrgestellaufbau 16 angeordneten Drehgelenk 18, mit welchem der Fahrgestellaufbau 16 um das Fahrgestell 14 gedreht werden kann, um das Anbaugerät 4, in diesem Fall eine Bohrlafette, von einem ersten zu einem zweiten Ort auf einer Baustelle umzusetzen.

Das Anbaugerät 4 ist über einen mechanischen Anschluss 20 mit dem Verbindungsteil 10 lösbar verbunden. Das Trägergerät 2 weist eine mit dem ersten Empfänger 6 verbundene Rechnereinheit 22 auf, die sowohl über eine hydraulische Vorsteuersignalumschaltung 24, als auch über eine elektrische Schnittstelle 26 mit einem Hydraulikblock 28 elektrisch verbunden ist. Der Hydraulikblock 28 steuert beispielsweise das Verbindungsteil 10, das Gelenk 12 des Verbindungsteils 10 oder das Drehgelenk 18. Das Anbaugerät 4 ist mit dem zweiten Empfänger 8 mechanisch verbunden und weist eine Rechnereinheit 30 auf, die elektrisch mit dem zweiten Empfänger 8 und einem Hydraulikblock 32 elektrisch verbunden ist. Der Hydraulikblock 32 steuert beispielsweise die Bewegung von Teilen des Anbaugeräts 4, beispielsweise eine Hubbewegung eines Bohrers 34 der Bohrlafette 4 und/oder die Drehbewegung des Bohrers 34.

Die Fernsteuerung 5 kann sowohl mit dem ersten Empfänger 6 des Trägergeräts 2, als auch mit dem zweiten Empfänger 8 des Anbaugeräts 4 kommunizieren, um entsprechende Steuersignale über die Rechnereinheit 22 des Trägergeräts und/oder die Rechnereinheit 30 des Anbaugeräts an die entsprechenden Hydraulikblöcke 28, 32 zu übermitteln, um das Trägergerät 2 und das Anbaugerät 4, oder Teile des Anbaugeräts 4 zu steuern.

Figur 2 zeigt ein weiteres Beispiel für eine Vorrichtung 1 mit einem Trägergerät 2 und einem Anbaugerät 4. Ähnlich wie in dem Beispiel aus Figur 1 weist das Trägergerät 2 auch hier die mit dem ersten Empfänger verbundene Rechnereinheit 22 auf, die über eine hydraulische Vorsteuersignalumschaltung 24, mit einem Hydraulikblock 28 elektrisch verbunden ist. Wie in dem ersten Ausführungsbeispiel ist die Rechnereinheit 22 über eine elektrische Schnittstelle 26 mit einem elektrischen Steuersystem 36 verbunden. Die elektrische Steuereinheit 36 steuert hier das Hydraulikblockträgergerät 28 elektrisch. Die Steuersignale, die den Hydraulikblock 28 elektrisch steuern, werden im vorliegenden Beispiel also nicht direkt von der elektrischen Schnittstelle 26 bereitgestellt. Gegenüber einer rein hydraulischen oder gegenüber einer rein elektrischen Steuerung des Hydraulikblockträgergeräts 28 hat die parallele Ansteuerung, die sowohl elektrisch, als auch hydraulisch erfolgt, den Vorteil einer besseren potentiellen Fehlererkennung beim Ansteuern, da wenn sich die von dem hydraulischen Steuerzweig 22, 24 gelieferten Rückmeldungen von den vom elektrischen Steuerzweig 22, 26, 36 gelieferten Rückmeldungen unterscheiden würden, dies auf einen möglichen Fehler hindeuten könnte.
Ein weiteres Ausführungsbeispiel zeigt Figur 3, das sich insofern von dem zweiten Ausführungsbeispiel unterscheidet, dass die Ansteuerung hier rein hydraulisch mittels einer hydraulischen Vorsteuersignalumschaltung 24 erfolgt. Der erste Empfänger 6 steuert zu diesem Zweck über die Rechnereinheit 22 des Trägergeräts 2 die hydraulische Vorsteuersignalumschaltung 24 direkt an.

Figur 4 zeigt ein viertes Ausführungsbeispiel, bei welchem nur der elektrische Steuerzweig 22, 26, 36 ausgebildet ist. Das Trägergerät 2 weist die mit dem ersten Empfänger 6 verbundene Rechnereinheit 22 über die elektrische Schnittstelle 26 das elektrischen Steuersystem 36 an, den Hydraulikblock 28 elektrisch zu steuern.

Die Erfindung wurde anhand von vier Ausführungsbeispielen erläutert, ohne auf diese Ausführungsbeispiele beschränkt zu sein.

So kann beispielsweise das Trägergerät 2 auch ein Kran sein, das Verbindungsteil 10 kann ein Kabel oder ein Seil sein, an dem das Anbaugerät 4 befestigt ist, und es ist auch möglich, dass ein Trägergerät mit mehreren Verbindungsteilen 10, die jeweils ein Anbaugerät 4 aufweisen, wobei unterschiedliche Verbindungsteile auch unterschiedliche Anbaugeräte aufweisen können, verbunden ist, oder das Verbindungsteil, bzw. die Verbindungsteile mehrere Gelenke und/oder ein oder mehrere Teleskopausschübe aufweist bzw. aufweisen. Dem Fachmann sind somit zahlreiche Abwandlungen und Ausgestaltungen der erfindungsgemäßen Vorrichtung möglich, ohne dass dadurch der Erfindungsgedanke verlassen wird.

### Bezugszeichenliste

- 1: Vorrichtung
- 2: Trägergerät, Raupenbagger
- 4: Anbaugerät, Bohrlafette
- 5: Fernsteuerung
- 6: erster Empfänger
- 8: zweiter Empfänger
- 10: Verbindungsteil
- 12: Gelenk
- 14: Fahrgestell
- 16: Fahrgestellaufbau, Fahrerkabine
- 18: Drehgelenk
- 20: mechanischer Anschluss
- 22: Rechnereinheit Trägergerät
- 24: hydraulische Vorsteuersignalumschaltung
- 26: elektrische Schnittstelle
- 28: Hydraulikblock Trägergerät
- 30: Rechnereinheit Anbaugerät
- 32: Hydraulikblock Anbaugerät
- 34: Bohrer
- 36: Elektrisches Steuersystem Trägergerät

## Patentansprüche

1. Vorrichtung (1), aufweisend ein Anbaugerät (4),
ein Trägergerät (2), das mit dem Anbaugerät (4) mechanisch verbunden ist,
wenigstens einen Empfänger (6, 8), der auf oder an dem Trägergerät (2) angeordnet ist, oder der auf oder an dem Anbaugerät (4) angeordnet ist,
sowie wenigstens eine Fernsteuerung (5), die mit dem wenigstens einen Empfänger (6, 8) kommunizieren kann, wobei der wenigstens eine Empfänger (6, 8) elektrische Signale an das Trägergerät (2) und/oder an das Anbaugerät (4) übermittelt, wenn die wenigstens eine Fernsteuerung (5) mit dem wenigstens einen Empfänger (6, 8) kommuniziert, wobei der wenigstens eine Empfänger (6, 8) ein erster Empfänger (6) ist, und die Vorrichtung (1) einen zweiten Empfänger (8) aufweist, der mit der wenigstens einen Fernsteuerung (5), kommunizieren kann, wobei der erste Empfänger (6) Steuersignale über eine elektrische Verbindung an das Trägergerät (2) übermittelt, die eine Bewegung des Anbaugeräts (4) mit dem Trägergerät (2) bewirken, wenn die Fernsteuerung (5) dem ersten Empfänger (6) ein dafür vorgesehenes erstes Signal übermittelt, und der zweite Empfänger (8) Steuersignale an das Anbaugerät (4) übermittelt, die eine Bewegung von Teilen des Anbaugeräts (4) bewirken, wenn die Fernsteuerung (5) dem zweiten Empfänger (8) ein dafür vorgesehenes zweites Signal übermittelt, wobei die Bewegung des Anbaugeräts (4) mit dem Trägergerät (2) und die Bewegung von Teilen des Anbaugeräts (4) mit der gleichen Fernsteuerung (5) gesteuert werden,
**dadurch gekennzeichnet, dass**
die Fernsteuerung (5) eine Funkfernsteuerung ist, die einen einzigen Sender für die Kommunikation mit dem ersten Empfänger (6) und mit dem zweiten Empfänger (8) aufweist, oder zwei Sendemodule aufweist, von denen ein erstes Sendemodul mit dem ersten Empfänger (6) und ein zweites Sendemodul mit dem zweiten Empfänger (8) kommuniziert, und wobei sowohl das Trägergerät (2), als auch das Anbaugerät (4) mit der einzigen Fernsteuerung (5) gesteuert werden.

2. Vorrichtung (1) nach Anspruch 1,
**dadurch gekennzeichnet, dass** die elektrischen Signale Steuersignale sind, die eine Bewegung des Anbaugeräts (4) und/oder von Teilen des Anbaugeräts (4) und/oder des Trägergeräts (2) bewirken, wenn die Fernsteuerung (5) dem wenigstens einen Empfänger (6, 8) ein dafür vorgesehenes erstes Signal übermittelt, wobei das Trägergerät(2) dazu ausgebildet ist, das Anbaugerät (4) zu bewegen.

3. Vorrichtung (1) nach einem der vorigen Ansprüche,
**dadurch gekennzeichnet, dass** zwischen dem Trägergerät (2) und dem Anbaugerät (4) ein Verbindungsteil (10) angeordnet ist, das einen Teleskopausschub aufweist, wobei das Verbindungsteil (10) mit dem Trägergerät (2) und mit dem Anbaugerät (4) mechanisch verbunden ist.

4. Vorrichtung (1) nach einem der vorigen Ansprüche
**dadurch gekennzeichnet, dass** zwischen dem Trägergerät (2) und dem Anbaugerät (4) ein Verbindungsteil (10) angeordnet ist, das wenigstens ein Gelenk (12) aufweist, wobei das Verbindungsteil (10) mit dem Trägergerät (2) und mit dem Anbaugerät (4) mechanisch verbunden ist.

5. Vorrichtung (1) nach einem der vorigen Ansprüche,
**dadurch gekennzeichnet, dass** die Bewegung des Anbaugeräts (4) unabhängig von der Bewegung der Teile des Anbaugeräts (4) steuerbar ist.

6. Vorrichtung (1) nach einem der vorigen Ansprüche,
**dadurch gekennzeichnet, dass** die Position des Trägergeräts (2) relativ zu dem Anbaugerät (4) veränderbar ist, wobei vorzugsweise das Anbaugerät (4) um das Trägergerät (2) drehbar ist.

7. Vorrichtung (1) nach einem der vorigen Ansprüche,
**dadurch gekennzeichnet, dass** der erste Empfänger (6) mit dem Trägergerät (2) mechanisch verbunden ist und der zweite Empfänger (8) mit dem Anbaugerät (4) mechanisch verbunden ist.

8. Vorrichtung (1) nach einem der vorigen Ansprüche,
**dadurch gekennzeichnet, dass** das Trägergerät (2) ein Hydraulikbagger, insbesondere ein Rad-, Schreit- oder Kettenbagger ist.

9. Vorrichtung (1) nach einem der vorigen Ansprüche,
**dadurch gekennzeichnet, dass** das Anbaugerät eine Bohrlafette ist.

10. Vorrichtung (1) nach einem der vorigen Ansprüche,
**dadurch gekennzeichnet, dass** das Trägergerät (2) eine hydraulische Vorsteuersignalumschaltung (24) aufweist, die, vorzugsweise über eine Berechnungseinheit (22), mit dem ersten Empfänger (6) elektrisch verbunden ist.

11. Vorrichtung (1) nach einem der vorigen Ansprüche,
**dadurch gekennzeichnet, dass** das Trägergerät (2) einen Hydraulikblock (28) aufweist, der, vorzugsweise über eine hydraulische Vorsteuersignalumschaltung (24), mit dem ersten Empfänger (6), vorzugsweise elektrisch, verbunden ist.

12. Vorrichtung (1) nach einem der vorigen Ansprüche,
**dadurch gekennzeichnet, dass** das Trägergerät (2) eine elektrische Schnittstelle (26) aufweist, die über eine Berechnungseinheit (22) elektrisch mit dem ersten Empfänger (6) verbunden ist.

13. Vorrichtung (1) nach einem der vorigen Ansprüche,
**dadurch gekennzenet, dass** das Anbaugerät (4) einen Hydraulikblock (32) aufweist, der, vorzugsweise über eine Berechnungseinheit (30), elektrisch mit dem zweiten Empfänger (8) verbunden ist.

14. Vorrichtung (1) nach einem der vorigen Ansprüche,
**dadurch gekennzeichnet, dass** die Fernsteuerung (5) eine Kabelfernsteuerung ist.

15. Vorrichtung (1) nach einem der Ansprüche 3 bis 14,
**dadurch gekennzeichnet, dass** an dem Trägergerät (2) und/oder an dem Verbindungsteil (10) ein mechanischer Anschluss (20) zur lösbaren Befestigung des Anbaugeräts (4) an dem Trägergerät (2) angeordnet ist.

## Claims

1. Device (1), **comprising** an attachment (4), a carrier machine (2) which is mechanically linked to the attachment (4),
at least one receiver (6, 8) which is located on or near the carrier machine (2), or which is located on or near the attachment (4),
and at least one remote control (5) capable of communicating with the at least one receiver (6, 8), where the at least one receiver (6, 8) transmits electrical signals to the carrier machine (2) and/or to the attachment (4) when the at least one remote control (5) communicates with the at least one receiver (6, 8), where the at least one receiver (6, 8) is a first receiver (6), and the device (1) comprises a second receiver (8) capable of communicating with the at least one remote control (5), where the first receiver (6) transmits control signals via an electrical connection to the carrier machine (2) which cause a movement of the attachment (4) together with the carrier machine (2) when the remote control (5) transmits to the first receiver (6) a first signal intended therefor, and the second receiver (8) transmits control signals to the attachment (4) which cause a movement of parts of the attachment (4) when the remote control (5) transmits to the second receiver (8) a second signal intended therefor, and where the movement of the attachment (4) together with the carrier machine (2) and the movement of parts of the attachment (4) are controlled with the same remote control (5),
**characterised in that** the remote control (5) is a wireless remote control, which has a single transmitter for communication with the first receiver (6) and with the second receiver (8), or has two transmission modules, of which a first transmission module communicates with the first receiver (6) and a second transmission module communicates with the second receiver (8), and where both the carrier machine (2) and the attachment (4) are controlled with the single remote control (5).

2. Device (1) in accordance with Claim 1,
**characterised in that** the electrical signals are control signals which cause a movement of the attachment (4) and/or of parts of the attachment (4) and/or of the carrier machine (2) when the remote control (5) transmits to the at least one receiver (6, 8) a first signal intended therefor, the carrier machine (2) being so designed as to move the attachment (4).

3. Device (1) in accordance with one of the preceding Claims,
**characterised in that** between the carrier machine (2) and the attachment (4) is located a connecting part (10) which has a telescopic extension, such that the connecting part (10) is mechanically linked to the carrier machine (2) and to the attachment (4).

4. Device (1) in accordance with one of the preceding Claims,
**characterised in that** between the carrier machine (2) and the attachment (4) is located a connecting part (10) which comprises at least one articulation (12), such that the connecting part (10) is mechanically linked to the carrier machine (2) and to the attachment (4).

5. Device (1) in accordance with one of the preceding Claims,
**characterised in that** the movement of the attachment (4) is controllable independently of the movement of the parts of the attachment (4).

6. Device (1) in accordance with one of the preceding Claims,
**characterised in that** the position of the carrier machine (2) is alterable relative to the attachment (4), the attachment (4) preferably being rotatable about the carrier machine (2).

7. Device (1) in accordance with one of the preceding Claims,
**characterised in that** the first receiver (6) is mechanically connected to the carrier machine (2) and the second receiver (8) is mechanically connected to the attachment (4).

8. Device (1) in accordance with one of the preceding Claims,
**characterised in that** the carrier machine (2) is a hydraulic excavator, in particular a wheeled, walking or crawler excavator.

9. Device (1) in accordance with one of the preceding Claims,
**characterised in that** the attachment is a drilling attachment.

10. Device (1) in accordance with one of the preceding Claims,
**characterised in that** the carrier machine (2) has a hydraulic pilot signal switch (24) which is electrically connected to the first receiver (6), preferably via a computing unit (22).

11. Device (1) in accordance with one of the preceding Claims,
**characterised in that** the carrier machine (2) comprises a hydraulic unit (28) which, preferably via a hydraulic pilot signal switch (24), is connected to the first receiver (6), preferably electrically.

12. Device (1) in accordance with one of the preceding Claims,
**characterised in that** the carrier machine (2) comprises an electrical interface (26) which is electrically connected to the first receiver (6) via a computing unit (22).

13. Device (1) in accordance with one of the preceding Claims,
**characterised in that** the attachment (4) comprises a hydraulic unit (32) which is electrically connected to the second receiver (8), preferably via a computing unit (30).

14. Device (1) in accordance with one of the preceding Claims,
**characterised in that** the remote control (5) is a wired remote control.

15. Device (1) in accordance with one of Claims 3 to 14,
**characterised in that** a mechanical connection (20) is provided on the carrier machine (2) and/or on the connecting part (10) for removably affixing the attachment (4) to the carrier machine (2).

## Revendications

1. Dispositif (1) comprenant un appareil d'équipement (4) et un appareil porteur (2) qui est relié mécaniquement à l'appareil d'équipement (4),
au moins un récepteur (6, 8) qui est monté sur l'appareil porteur (2) ou sur l'appareil d'équipement (4),
ainsi qu'au moins une commande à distance (5) qui peut communiquer avec le récepteur (6, 8), le récepteur (6, 8) transmettant des signaux électriques à l'appareil porteur (2) et/ou à l'appareil d'équipement (4) lorsque la commande à distance (5) communique avec celui-ci, le récepteur (6, 8) étant un premier récepteur (6) et le dispositif (1) comprenant un second récepteur (8) qui peut communiquer avec la commande distance (5), le premier récepteur (6) transmettant, à l'appareil support (2) par l'intermédiaire d'une liaison électrique des signaux de commande qui provoquent un déplacement de l'appareil d'équipement (4) avec l'appareil porteur (2) lorsque la commande à distance (5) transmet au premier récepteur (6) un premier signal prévu à cet effet, et le second récepteur (8) transmettant à l'appareil d'équipement (4) des signaux de commande qui provoquent un déplacement de parties de cet appareil d'équipement (4) lorsque la commande à distance (5) transmet au second récepteur (8) un second signal prévu à cet effet, le déplacement de l'appareil d'équipement (4) avec l'appareil porteur (2) et le déplacement de parties de l'appareil d'équipement (4) étant commandés par la même commande à distance (5),
**caractérisé en ce que**
la commande à distance (5) est une commande radio qui comporte un seul émetteur pour permettre la communication avec le premier récepteur (6) et avec le second récepteur (8), ou comporte deux modules émetteurs dont un premier communique avec le premier récepteur (6) tandis que le second communique avec le second récepteur (8), et l'appareil porteur (2) est également l'appareil d'équipement (4) sont commandés la commande à distance unique (5).

2. Dispositif (1) conforme à la revendication 1,
**caractérisé en ce que**
les signaux électriques sont des signaux de commande qui provoquent un déplacement de l'appareil d'équipement (4) et/ou de parties de l'appareil d'équipement (4) et/ou de l'appareil porteur (2) lorsque la commande à distance (5) transmet un premier signal prévu à cet effet au récepteur (6, 8), l'appareil porteur (2) étant réalisé pour permettre de déplacer l'appareil d'équipement (4).

3. Dispositif (1) conforme à l'une des revendications précédentes,
**caractérisé en ce qu'**
entre l'appareil porteur (2) et l'appareil porteur (4) est monté un organe de liaison (10) à déploiement télescopique, l'organe de liaison (10) étant relié mécaniquement à l'appareil porteur (2) et à l'appareil d'équipement (4).

4. Dispositif (1) conforme à l'une des revendications précédentes,
**caractérisé en ce que**
entre l'appareil porteur (2) et l'appareil d'équipement (4) est monté un organe de liaison (10) qui comporte au moins une articulation (12), l'organe de liaison (10) étant relié mécaniquement à l'appareil porteur (2) et à l'appareil d'équipement (4).

5. Dispositif (1) conforme à l'une des revendications précédentes,
**caractérisé en ce que**
le déplacement de l'appareil d'équipement (4) peut être commandé indépendamment du déplacement des parties de cet appareil d'équipement (4).

6. Dispositif (1) conforme à l'une des revendications précédentes,
**caractérisé en ce que**
la position de l'appareil porteur (2) par rapport à l'appareil d'équipement (4) peut être modifiée, et de préférence l'appareil d'équipement (4) est mobile en rotation autour de l'appareil porteur (2).

7. Dispositif (1) conforme à l'une des revendications précédentes,
**caractérisé en ce que**
le premier récepteur (6) est relié mécaniquement à l'appareil porteur (2) et le second récepteur (8) est relié mécaniquement à l'appareil d'équipement (4).

8. Dispositif (1) conforme l'une des revendications précédentes,
**caractérisé en ce que**
l'appareil porteur (2) est une pelle hydraulique en particulier une pelle sur roues, une pelle araignée ou une pelle sur chenilles.

9. Dispositif (1) conforme à l'une des revendications précédentes,
**caractérisé en ce que**
l'appareil d'équipement est un affût de forage.

10. Dispositif (1) conforme à l'une quelconque des revendications précédentes,
**caractérisé en ce que**
l'appareil porteur (2) comporte un commutateur de signal pilote hydraulique (24) qui est relié électriquement au premier récepteur (6) de préférence par l'intermédiaire d'une unité de calcul (22).

11. Dispositif (1) conforme à l'une des revendications précédentes,
**caractérisé en ce que**
l'appareil porteur (2) comporte un bloc hydraulique (28) qui est relié de préférence électriquement au premier récepteur (6) de préférence par l'intermédiaire d'un commutateur de signal pilote hydraulique (24).

12. Dispositif (1) conforme à l'une des revendications précédentes,
**caractérisé en ce que**
l'appareil porteur (2) comporte une interface électrique (26) qui est relié électriquement au premier récepteur (6) par l'intermédiaire d'une unité de calcul (22).

13. Dispositif (1) conforme à l'une des revendications précédentes,
**caractérisé en ce que**
l'appareil d'équipement (4) comporte un bloc hydraulique (32) qui est relié électriquement au second récepteur (8) de préférence par l'intermédiaire d'une unité de calcul (30).

14. Dispositif (1) conforme à l'une des revendications précédentes,
**caractérisé en ce que**
la commande à distance (5) est une commande à distance par câble.

15. Dispositif (1) conforme à l'une des revendications 3 à 14,
**caractérisé en ce que**
sur l'appareil porteur (2) et/ou sur l'organe de liaison (10) est monté un raccord mécanique (20) pour permettre la fixation amovible de l'appareil d'équipement (4) sur l'appareil porteur (2).
